# EUROPÄISCHE PATENTSCHRIFT

(11) **EP 0 275 371 B1**
(45) Veröffentlichungstag und Bekanntmachung des Hinweises auf die Patenterteilung: **02.01.1992**
(21) Anmeldenummer: 87115240.1
(22) Anmeldetag: 17.10.1987
(51) Int. Cl.: F41A 9/22

(54) **Ladevorrichtung für eine Rohrwaffe**
Loading mechanism for a gun
Chargeur pour fusil

(30) Priorität: 22.01.1987 DE 3701712
(43) Veröffentlichungstag der Anmeldung: 27.07.1988
(73) Patentinhaber: Rheinmetall GmbH, 40880 Ratingen (DE)
(72) Erfinder: Winkler, Gert, D-4005 Meerbusch 1 (DE); Zielinski, Erich, D-4000 Düsseldorf 13 (DE); Bierwirth, Adolf Peter, D-4044 Kaarst 2 (DE)

(56) Entgegenhaltungen:
- DE-A- 3 046 642
- FR-A- 2 245 925
- FR-A- 2 493 503
- FR-A- 2 503 347

## Beschreibung

Die Erfindung betrifft eine Ladevorrichtung für eine Rohrwaffe nach dem Oberbegriff des Anspruchs 1.

Eine Ladevorrichtung dieser Art ist aus der DE-OS 30 46 642 bekannt. Hierbei wird jeweils eine Ladeschale verwendet, die zur Aufnahme einer Patrone benachbart zu einer zugehörigen Magazinhälfte und nach Aufnahme der Patrone mittels eines Schwenkarms in Ausrichtung mit der Rohrwaffe gebracht wird. Die Ladeschale besitzt hierbei eine Laufrolle, die in einer turmfesten geradlinigen Schiene geführt ist. Die Laufrolle ist am äußeren Ende der Ladeschale angebracht, während der Schwenkarm am inneren Ende (bezogen auf die Übernahmeposition zum Magazin) angelenkt ist. Hierbei ist kein genügender Schutz vor den in Bereitschaft auf der Ladeschale befindlichen Patronen gegenüber dem Mannschaftsraum gegeben. Diese Schwenkeinrichtung gestattet es nicht, während des Schwenkvorganges die Patronen bereits in einem Teilbereich ihrer Länge in den Verschluß einzuführen.

Aufgabe der Erfindung ist es, eine Ladevorrichtung für eine Rohrwaffe nach dem Oberbegriff des Anspruchs 1 zu schaffen, die es ermöglicht, den Mannschaftsraum gegenüber den Magazinen beim Ladevorgang abzuschotten, und den Abstand zwischen den Ladermagazinen und dem Verschluß der Waffe zu verringern.

Diese Aufgabe wird entsprechend dem kennzeichnenden Teil des Anspruchs 1 gelöst.

Auf diese Weise wird erreicht, daß die Magazine durch eine Schottwand gegenüber dem Mannschaftsraum abgeschottet sind, wobei die Ladeschale auf der der Rohrwaffe abgekehrten Seite der Schottwand bei geschlossener Schottür - ebenso wie der Ansetzer, die zugehörigen Führungen und zumindest teilweise die Antriebe - angeordnet ist. Beim Ladevorgang wird die Schottür automatisch geöffnet und nach Zurückfahren von Ansetzer und Ladeschale wieder bis zum nächsten Ladevorgang geschlossen. Die Konstruktion der Ladevorrichtung ist platzsparend, einfach und robust.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.

Fig. 1 zeigt schematisiert einen Flachturm für eine Panzerwaffe mit einer Ladevorrichtung in Draufsicht.

Fig. 2 zeigt einen Längsschnitt durch den Flachturm von Fig. 1.

Fig. 3 zeigt eine weitere Ausführungsform einer Ladevorrichtung in Draufsicht.

Fig. 4 zeigt die Ladevorrichtung von Fig. 3 Frontansicht.

Fig. 5 zeigt einen Schnitt längs der Linie V-V von Fig. 3.

Die in den Fig. 1 und 2 dargestellte Ladevorrichtung ist in einem Flachturm 1 eines Kampfpanzers vorgesehen, der eine Rohrwaffe 2 im vorderen Bereich und zwei Bandmagazine 3, 4 heckseitig aufnimmt. Die Bandmagazine 3, 4 besitzen Magazinbänder 5 mit Munitionshalteelementen, die Patronen 6 derart aufnehmen, daß die Geschoßspitzen 7 der Munition beider Bandmagazine 3, 4 einander zugekehrt sind und die Patronen 6 an den Umlenkstellen der Magazinbänder 5 nach außen freigeben. Hierdurch kann die Munition an der inneren Umlenkstelle - nach Öffnen einer ansonsten als Führung dienenden Klappe - entnommen werden, während sie an der äußeren Umlenkstelle durch eine feste Schale geführt wird. Die Magazinbänder 5 sind mit Antrieben 8 gekoppelt. Die beiden Bandmagazine 3, 4 sind mit Abstand zueinander und in Richtung der Rohrwaffe 2 etwas divergierend angeordnet, um einen Ansetzer 9 zwischen sich aufzunehmen, der über einen Antrieb 10 in Richtung zur Rohrwaffe 2 verschiebbar ist. Gegebenenfalls kann der Ansetzer 9 als Teleskopansetzer ausgebildet sein.

Die Bandmagazine 3, 4 besitzen jeweils an beiden Seiten Schotts 11 sowie zur Rohrwaffe 2 hin eine gemeinsame Schottwand 12 mit zwei benachbarten Schottüren 13, so daß die Bandmagazine 3, 4 gegenüber dem Mannschaftsraum abgeschottet sind. Im Mittelbereich der Schottwand 12 ist eine zusätzliche Abschottung 14 vorgesehen, durch die der Ansetzer 9 hindurch geführt ist.

Für jedes Bandmagazin 3, 4 ist eine Ladeschale 15 vorgesehen, die die zu ladende Munition von dem entsprechenden Magazinband 5, nachdem dieses die ausgewählte Munitionsart in die Übergabestellung im Umlenkbereich von Unter-und Obertrum des Magazinbandes 5 benachbart zur Rohrwaffe 2 gebracht hat, nach Freigabe der Munition übernimmt. In diesem Falle befindet sich die Ladeschale 15 parallel zu den Längsachsen der Patronen 6.

Die Ladeschale 15 ist vorzugsweise eine Halbschale mit einer federnd vorgespannten und daran angelenkten Klammer 16 zum Umgreifen von einem Großteil des Umfangs der Patrone 6. Ferner ist an der Ladeschale 15 ein den Durchtritt des Ansetzers 9 ermöglichendes Bodenteil 17 zum bodenseitigen Abstützen der zu ladenden Patrone 6 vorgesehen.

Die Schottüren 13 sind in Richtung zur Rohrwaffe 2 schwenbar mit der Schottwand 12 verbunden und tragen auf der den Bandmagazinen 3, 4 zugewandten Seite eine als Geradführung dienende Führungsschiene 18, die eine Laufrolle 19 aufnimmt, die von der Ladeschale 15 seitlich und im mittleren Bereich hiervon getragen wird. Außerdem ist jeweils ein Kettentrieb 20 für jede Ladeschale 15 vorgesehen, dessen Kette 21 mit dem hinteren Ende der Ladeschale 15 über einen Dreh- oder Kugelzapfen 22 (seitlich von der Längsachse der Ladeschale 15 zur Schottür 13 hin) verbunden ist. Die Ketten 21 sind um Kettenräder 23 geführt, von denen die äußeren durch einen nicht dargestellten Antrieb antreibbar sind, während die inneren benachbart zueinander symmetrisch zur Mittelebene zwischen den Bandmagazinen 3, 4 angeordnet sind. Der zur Rohrwaffe 2 gerichtete Kettentrum ist längs eines etwa kreisabschnittförmigen Führungsstücks 24 geführt.

Wenn die Ladeschale 15 die gewünschte Munition in der Übergabeposition übernommen hat, wird die Ladeschale 15 mit ihrem an der Kette 21 angelenkten Ende durch den Kettentrieb 20 an dem Führungsstück 24 entlang geführt, während dadurch, daß die Ladeschale 15 in ihrem mittleren Bereich über die Laufrolle 19 mit der Führungsschiene 18 der Schottür 13 in Eingriff steht, die Schottür 13 geöffnet und die Ladeschale 15 in Richtung zur Rohrwaffe 2 geschwenkt wird, bis die Ladeschale 15 mit ihrer Längsachse in der Längsachse der Rohrwaffe 2 (die sich zu diesem Zweck in einer Indexposition befinden muß) angeordnet ist. Nach Beendigung dieser Schwenkbewegung fährt der Ansetzer 9 vor und schiebt die Patrone 6 in den Ladungsraum 2a der Rohrwaffe 2. Erreicht der Patronenboden die hintere Rohrkante, werden Auswerfer nach vorne gedrückt und die erste Stufe des Schließens eines Verschlußkeils 2b eingeleitet. Ansetzer 9 und Ladeschale 15 fahren dann in ihre Ausgangsposition zurück, wobei auch die Schottür 13 geschlossen wird. Gleichzeitig verschließt der Verschlußkeil 2b die Rohrwaffe 2, die dann in Schießposition fahren kann.

Bei Ausfall der Energieversorgung können die Magazinbänder 5 über je einen Kurbeltrieb vom Mannschaftsraum aus manuell betätigt werden. Die Munition kann nach manuellem Öffnen der entsprechenden Schottür 13 mit der Ladeschale 15 in die Ladeposition gezogen werden, wonach die zu ladende Patrone 6 manuell in den Ladungsraum 2a geschoben werden kann.

Bei der in den Fig. 3 bis 5 dargestellten Ausführungsform ist als Geradführung eine turmfeste Führungsstange 25 vorgesehen, die von Konsolen 26 getragen wird. Die Führungsstange 25 führt einen Schlitten 27 an seiner Unterseite, wobei der Schlitten 27 eine Kugellaufbuchse 28 zur Verminderung der Reibung zwischen Schlitten 27 und Führungsstange 25 trägt, die die Führungsstange 25 auf einem Teilumfang umgreift. Der Schlitten 27 ist ferner an seiner Oberkante durch eine Schiene 29 geführt, die turmfest angeordnet ist.

Der Schlitten 27 ist mit der Kette 21 über ein Winkelstück 27a (vgl. auch Fig. 5) verbunden. Der Kettentrieb 20 besitzt einen Antriebsmotor 30 mit einem Weggeber 31. Aussenseitig kann auf der Führungsstange 25 zusätzlich ein Anschlagring 32 für den Schlitten 27 vorgesehen sein.

Als gekrümmte Führung ist hier eine turmfeste, zur Magazinseite hin gekrümmte Führungsschiene 33 vorgesehen, die gegebenfalls über eine Stange 33.1 hinsichtlich des innenseitigen Abstands zur Rohrwaffe 2 justierbar ist.

Der Schlitten 27 trägt eine Gelenkgabel 34 auf der dem Bandmagazin 3 bzw. 4 zugewandten Seite, die einen Gelenkzapfen 35 aufnimmt, über den die Ladeschale 15 am Schlitten 27 angelenkt ist. Die Ladeschale 15 trägt ferner einem Arm 36, der endseitig die Laufrolle 19 trägt, die von der Führungsschiene 33 aufgenommen wird. Die Anlenkung der Ladeschale 15 am Schlitten 27 und der Arm 36 befinden sich im Bereich des jeweils äußeren Endes der Ladeschale 15 auf der dem jeweiligen Bandmagazin 3 bzw. 4 abgewandten Seite.

Nach Übernahme entsprechender Munition wird die Ladeschale 15 durch den Kettentrieb 20 über den Schlitten 27 einwärts längs der Führunggstange 25 gezogen. Gleichzeitig bewirkt der Eingriff der Laufrolle 19 mit der Führungsschiene 33 ein Schwenken in Richtung auf die Rohrwaffe 2 hin, bis die Ladeschale mit der Rohrwaffe 2 ausgerichtet ist. Der weitere Ladevorgang erfolgt wie bei der vorhergehenden Ausführungsform.

Die (hier ebenso wie die Bandmagazine 3, 4 und der Ansetzer 9 nicht dargestellte) Schottwand 12 kann unmittelbar vor der Ladevorrichtung angeordnet sein, wobei die Schiene 29 an der Schottwand 12 befestigt sein kann. In der Schottwand 12 können Schottüren 13 wie bei der vorhergehenden Ausführungsform vorgesehen sein, die jedoch vorzugsweise über einen eigenen Antrieb geöffnet und geschlossen werden können. Stattdessen kann aber auch eine einzelne Schottür 13 vorgesehen sein, die beispielsweise mittels eines Zahnstangenantriebs zum Öffnen und Schließen in Abwärts- und Aufwärtsrichtung verfahrbar ist.

Auch bei dieser Ausführungsform ist eine manuelle Bedienung wie bei der vorhergehenden Ausführungsform möglich, weshalb die Ladeschale 15 mit einem Handgriff 37 versehen sein kann, um diese manuell zu verschwenken.

## Patentansprüche

1. Ladevorrichtung für eine Rohrwaffe (2), bei der zwei benachbarte Bandmagazine (3, 4) Munition derart bereithalten, daß die Geschoßspitzen (7) aufeinanderzu gerichtet sind, wobei zwischen den beiden Bandmagazinen (3, 4) ein in Richtung zur Rohrwaffe (2) verschiebbarer Ansetzer (9) vorgesehen und jedem Bandmagazin (3, 4) eine Ladeschale (15) zugeordnet ist, die aus einer Übernahmeposition benachbart zum zugehörigen Bandmagazin (3 oder 4) in Ausrichtung mit der Rohrwaffe (2) um etwa 90° verschwenkbar ist, wobei das jeweilige äußere Ende der Ladeschale (15) an der Entnahmeseite des zugehörigen Bandmagazins (3, 4) entlang geführt wird, dadurch gekennzeichnet, daß die beiden Bandmagazine (3, 4) an der der Rohrwaffe (2) zugekehrten Seite eine gemeinsame Schottwand (12) mit wenigstens einer Schottür (13) aufweisen und jede Ladeschale (15) durch eine antreibbare Kette (21), die sich im wesentlichen entlang der Entnahmeseite des zugehörigen Bandmagazins (3, 4) erstreckt, verfahrbar ist, wobei einerseits eine Geradführung (18, 25) und andererseits eine zur Magazinseite hin gekrümmte Führung (24, 33), mit denen die Ladeschale (15) jeweils gelenkig gekoppelt ist, derart vorgesehen sind, daß die Ladeschale (15) aus der Übernahmeposition auf der der Rohrwaffe (2) abgekehrten Seite der Schottwand (12) in eine Position in Ausrichtung mit der Rohrwaffe (2) durch das kombinierte Führen entlang der Führungen (18, 24; 25, 33) während ihres Verfahrens schwenkbar ist.

2. Ladevorrichtung nach Anspruch 1, dadurch gekennzeichnet, daß zwei benachbarte verschwenkbare Schottüren (13) vorgesehen sind.

3. Ladevorrichtung nach Anspruch 1 oder 2, dadurch gekennzeichnet, daß die Ladeschale (15) im äußeren Endbereich mit der Kette (21) gelenkig gekoppelt ist.

4. Ladevorrichtung nach Anspruch 2 oder 3, dadurch gekennzeichnet, daß die Schottüren (13) magazinseitig je eine Geradführung (18) tragen, während die Kette (21) jeweils mit dem Trum, an dem die Ladeschale (15) angelenkt ist, entlang eines gekrümmten Führungsstückes (24) geführt ist.

5. Ladevorrichtung nach einem der Ansprüche 1 bis 3, dadurch gekennzeichnet, daß die Ladeschale (15) mit einem von der Geradführung (25) geführten Schlitten (27) gelenkig verbunden ist, wobei der Schlitten (27) mit der Kette (21) verbunden ist und die gekrümmte und die Geradführung (25, 33) ortsfest angeordnet sind.

6. Ladevorrichtung nach Anspruch 5, dadurch gekennzeichnet, daß die Geradführung (25) eine Führungsstange ist, die von dem Schlitten (27) vorzugsweise unter Zwischenschaltung einer Kugellaufbuchse (28) teilweise umgriffen wird.

7. Ladevorrichtung nach einem der Ansprüche 1 bis 6, dadurch gekennzeichnet, daß der Antrieb für die Kette (21) mit einem Weggeber (31) gekoppelt ist.

8. Ladevorrichtung nach einem der Ansprüche 5 bis 7, dadurch gekennzeichnet, daß die Schottür (13) einen eigenen Antrieb besitzt.

9. Ladevorrichtung nach einem der Ansprüche 1 bis 8, dadurch gekennzeichnet, daß die Geradführung (18) eine mit der Ladeschale (15) verbundene Laufrolle (19) aufnimmt.

10. Ladevorrichtung nach einem der Ansprüche 1 bis 9, dadurch gekennzeichnet, daß die Ladeschale (15) eine Halbschale mit angelenkter, federvorgespannter Klammer (16) ist.

11. Ladevorrichtung nach einem der Ansprüche 1 bis 10, dadurch gekennzeichnet, daß die Bandmagazine (3, 4) zum Ansetzer (9) hin eine Abschottung (11) aufweisen.

12. Ladevorrichtung nach einem der Ansprüche 1 bis 11, dadurch gekennzeichnet, daß im Mittelbereich der Schottwand (12) eine sich in Richtung zu den Bandmagazinen (3, 4) erstreckende Abschottung (14) vorgesehen ist, durch die sich der Ansetzer (9) erstreckt.

## Claims

1. Loading device for a barrel weapon (2) with two adjacent belt magazines (3,4) which hold ammunition in readiness in such a way that the noses (7) of the projectiles are directed towards each other, while between the two belt magazines (3,4) a positioning device (9) is provided which is displaceable in the direction of the barrel weapon and, associated with each belt magazine (3,4) a loading tray (15) which can be pivoted through an angle of about 90° from a receiving position adjacent to the associated belt magazine (3 or 4) into alignment with the barrel weapon (2), the outer end of each loading tray (15) being taken along the extraction side of the associated belt magazine (3,4) characterised by the fact that the two belt magazines (3,4) are provided, on the side facing towards the barrel weapon (2), with a single common dividing wall (12) with at least one dividing gate (13), while each loading tray (15) is displaceable by means of a driven chain (21) which extends substantially along the extraction side of the associated belt magazine (3,4), a straight guide (18,25) and a guide (24,33) curved towards the magazine side, to each of which guides the loading tray (5) is pivoted, being provided in such a way that the loading tray (15), by a combined guiding action along the guide (18,24; 25,33) during displacement, is pivotable from the receiving position on that side of the dividing wall (12) which is further away from the barrel weapon (2) into a position in alignment with the barrel weapon (2).

2. Loading device in accordance with Claim 1, characterised by the fact that two adjacent pivotable dividing gates (13) are provided.

3. Loading device in accordance with Claim 1 or 2, characterised by the fact that the outer end zone of the loading tray (15) is pivoted to the chain (21).

4. Loading device in accordance with Claim 2 or 3, characterised by the fact that the dividing gates (13) are each provided, on the magazine side, with a straight guide (18), while that run of the chain (21) to which the loading tray (15) is pivoted is in each case guided along a curved guide piece (24).

5. Loading device in accordance with one of Claims 1 to 3, characterised by the fact that the loading tray (15) is pivoted to a slide (27) guided by the straight guide (25), the slide (27) being connected to the chain (21) and the curved guide and straight guide (25,33) occupying a fixed position.

6. Loading device in accordance with Claim 5, characterised by the fact that the straight guide (25) is a guide bar partly embraced by the slide (27), preferably with the interposition of a ball track bushing (28).

7. Loading device in accordance with any one of Claims 1 to 6, characterised by the fact that the drive for the chain (21) is coupled to a remote sender (31).

8. Loading device in accordance with any one of Claims 5 to 7, characterised by the fact that the dividing gate (13) has a separate drive.

9. Loading device in accordance with any one of Claims 1 to 8, characterised by the fact that the straight guide (18) accommodates a roller (19) connected to the loading tray (15).

10. Loading device in accordance with any one of Claims 1 to 9, characterised by the fact that the loading tray (15) is a half-shell with a spring-biased clamp (16) pivoted thereto.

11. Loading device in accordance with any one of Claims 1 to 10, characterised by the fact that the belt magazines (3,4) are provided with a divider (11) separating them from the positioning device (9).

12. Loading device in accordance with any one of Claims 1 to 11, characterised by the fact that in the central zone of the dividing wall (12) a divider (14) is provided which extends in the direction of the belt magazines (3,4) and through which the positioning device (9) extends.

## Revendications

1. Dispositif de chargement pour une arme à tube (2), dans lequel deux magasins à bande (3,4) voisins tiennent prêtes des munitions, de façon que les pointes de projectiles (7) soient orientées les unes vers les autres, un introducteur déplaçable (9) en direction de l'arme à tube (2) étant prévu entre les deux magasins à bande (3,4) et une coquille de chargement (15) étant associée à chaque magasin à bande (3,4), qui peut pivoter d'à peu près 90°, d'une position de réception voisine du magasin à bande concerné (3 ou 4) pour s'aligner avec l'arme à tube (2), l'extrémité extérieure respective de la coquille de chargement (15) étant guidée sur la face de prélèvement du magasin à bande (3,4) respectif, caractérisé en ce que les deux magasins à bande (3,4) présentent sur la face tournée vers l'arme à tube (2) une paroi de cloison commune (12) avec au moins une porte de cloison (13) et chaque coquille de chargement (15) étant déplaçable grâce à une chaîne entraînée (21) qui s'étend essentiellement le long de la face de prélèvement du magasin à bande (3,4) respectif, un guidage rectiligne (18,25) d'une part, et un guidage (24,33) courbé vers la face du magasin d'autre part, avec lesquels la coquille (15) est accouplée de façon articulée, étant prévus de façon que la coquille de chargement (15) puisse pivoter pendant leur déplacement, en passant de la position de réception située sur la face de la paroi de cloison (12) qui est opposée à l'arme à tube (2), en une position alignée par rapport à cette dernière, grâce au guidage combiné le long des guidages (18,24;25,33).

2. Dispositif de chargement selon la revendication 1, caractérisé en ce que deux portes de cloison voisines pivotantes (13) sont prévues.

3. Dispositif de chargement selon la revendication 1 ou 2, caractérisé en ce que la coquille de chargement (15) est accouplée de façon articulée à la chaîne dans la zone d'extrémité extérieure.

4. Dispositif de chargement selon la revendication 2 ou 3, caractérisé en ce que les portes de cloison (13) portent chacune du côté du magasin un guidage rectiligne (18), tandis que la chaîne (21), avec le brin auquel est articulée la coquille de chargement (15), est guidée le long d'une pièce de guidage recourbée (24).

5. Dispositif de chargement selon l'une des revendications 1 à 3, caractérisé en ce que la coquille de chargement (15) est reliée de façon articulée à un chariot (27) guidé par le guidage rectiligne (25), le chariot (27) étant relié à la chaîne (21) et le guidage recourbé et le guidage rectiligne (25,33) étant disposés localement fixes.

6. Dispositif de chargement selon la revendication 5, caractérisé en ce que le guidage rectiligne (25) est une barre de guidage, qui est partiellement entourée par le chariot (27), de préférence avec interposition d'un coussinet sphérique (28).

7. Dispositif de chargement selon l'une des revendications 1 à 6, caractérisé en ce que l'entraînement de la chaîne (21) est accouplé à un capteur de déplacement (31).

8. Dispositif de chargement selon l'une des revendications 5 à 7, caractérisé en ce que la porte de cloison (13) comporte un entraînement propre.

9. Dispositif de chargement selon l'une des revendications 1 à 8, caractérisé en ce que le guidage rectiligne (18) reçoit un galet (19) relié à la coquille de chargement (15).

10. Dispositif de chargement selon l'une des revendications 1 à 9, caractérisé en ce que la coquille de chargement (15) est une demi-coquille, avec une pince articulée (16) précontrainte par un ressort.

11. Dispositif de chargement selon l'une des revendications 1 à 10, caractérisé en ce que les magasins à bande (3,4) présentent une cloison (11) orientée vers l'introducteur (9).

12. Dispositif de chargement selon l'une des revendications 1 à 11, caractérisé en ce que dans la zone centrale de la paroi de cloison (12) est prévu une cloison (14) s'étendant en direction des magasins à bande (3,4), à travers laquelle passe l'introducteur (9).
